# DEMANDE DE BREVET EUROPEEN

(11) **EP 2 426 251 A1**
(43) Date de publication de la demande: **07.03.2012**
(21) Numéro de dépôt: 11172983.6
(22) Date de dépôt: 07.07.2011
(51) Int. Cl.: D06F 59/02

(54) **Cintre chauffant, et installation pour le séchage de vêtements utilisant ce cintre**

(30) Priorité: 08.07.2010 FR 1055550
(71) Demandeur: Gabriel-Robez S.A.R.L., 01410 Lelex (FR)
(72) Inventeur: Gabriel-Robez, David, 01410 Lelex (FR)
(74) Mandataire: Chevalier, Renaud Philippe

(57) **Abrégé**

Le cintre chauffant (2) est utilisable avec une source d'air chaud pulsé, pour le séchage d'un vêtement suspendu à ce cintre. De structure creuse, le cintre comporte un orifice d'entrée d'air chaud (10) situé dans sa partie haute (6), et plusieurs orifices de sortie d'air chaud (7, 8, 9), répartis notamment sur ses deux bras (3, 4). L'orifice d'entrée d'air chaud (10) est situé dans un plan sensiblement vertical, et peut être raccordé à une ouverture latérale (15) d'un tube ou caisson (13) de distribution d'air chaud. L'invention concerne aussi une installation pour le séchage de vêtements, du genre penderie, avec un tube ou un caisson (13) de distribution d'air chaud comportant une série d'ouvertures latérales (15), pour le raccordement de tels cintres. Cette invention est applicable au séchage de vêtements de travail, ainsi que de vêtements et tenues de sport.

## Description

La présente invention a pour objet un cintre chauffant, prévu pour être utilisé en association avec une source d'air chaud pulsé, pour le séchage d'un vêtement suspendu à ce cintre. Cette invention se rapporte aussi à une installation pour le séchage de vêtements, du genre penderie, faisant utilisation d'un tel cintre chauffant.

Il a déjà été proposé des cintres chauffants de structure creuse, avec un orifice d'entrée d'air chaud et avec plusieurs orifices de sortie d'air chaud, répartis notamment sur les deux bras du cintre, pour le séchage de vêtements par diffusion d'air chaud.

De tels cintres chauffants sont notamment utilisables pour le séchage de vêtements de travail, par exemple des vêtements de chantier, ou pour le séchage de vêtements ou tenues de sport, par exemple des vêtements de sports d'hiver ou des combinaisons pour sports et activités nautiques, qui peuvent être mouillés ou humides après avoir été portés, et qui nécessitent d'être séchés avant toute réutilisation.

Pour une utilisation collective, notamment dans des vestiaires sportifs ou de chantiers, ou chez des loueurs de vêtements ou de tenues de sport, on a déjà conçu des installations de séchage, du genre penderie, qui permettent de réunir une multiplicité de tels cintres chauffants, et de les alimenter de façon simultanée à partir d'une source d'air chaud pulsé unique et commune. A cet effet, les cintres sont connectés, par leur partie supérieure, à un tube ou à un caisson horizontal de distribution d'air chaud pulsé. Le tube ou le caisson est pourvu d'une série d'ouvertures auxquelles sont raccordables les orifices d'entrée d'air chaud des différents cintres.

Cet état de la technique est illustré, entre autres, par les documents de brevets WO96/27043 (ou l'équivalent EP 0 823 002 B1), US 4 997 000, JP 8-280999, DE 29716924 U1 et CN 2373475Y.

Dans la conception actuellement connue, telle qu'elle résulte de la plupart de ces documents, chaque cintre chauffant possède un orifice d'entrée d'air chaud situé à son sommet, dans un plan horizontal, l'orifice d'entrée étant ainsi centré sur l'axe de symétrie vertical du cintre. De manière correspondante, les ouvertures du tube ou du caisson de distribution d'air chaud pulsé se situent dans la partie inférieure dudit tube ou caisson, en particulier dans la face inférieure horizontale du caisson comme le montre le document JP 8-280999 précité.

Cette conception conserve divers inconvénients, notamment en relation avec la nécessité de déconnecter et reconnecter chaque cintre au tube ou au caisson de distribution d'air chaud, lorsqu'il s'agit de mettre en place un vêtement à sécher, ou de retirer un vêtement séché.

Ainsi, en raison de la disposition inférieure des ouvertures du tube ou du caisson de distribution d'air chaud, les opérations manuelles de connexion et déconnexion des cintres sont difficiles à effectuer, le geste à réaliser étant peu ergonomique et ces ouvertures étant difficilement visibles, en particulier dans le cas où le tube ou le caisson se trouve à l'intérieur d'une armoire ou d'un placard.

De plus, en raison de la disposition inférieure des ouvertures du tube ou du caisson de distribution d'air chaud, la hauteur totale de l'installation de séchage, donc aussi de l'armoire ou du placard la contenant, est obligatoirement importante. A ce sujet, on notera que cette hauteur doit tenir compte non seulement de la hauteur des cintres eux-mêmes et des dimensions des vêtements suspendus aux cintres, mais aussi du mouvement vertical nécessaire pour connecter et déconnecter les cintres sur les ouvertures inférieures du tube ou caisson.

Enfin, toujours en raison de la disposition inférieure des ouvertures du tube ou du caisson de distribution d'air chaud, il existe le risque qu'un cintre incorrectement connecté ne tombe, avec le vêtement qu'il supporte, sous l'effet de son propre poids et de celui du vêtement.

Dans le cas du document DE 29716924 U1 précité, le cintre chauffant possède une partie supérieure de forme annulaire qui doit être enfilée sur le tube de distribution d'air chaud pulsé (voir figure 4). Ceci suppose qu'une extrémité du tube soit accessible, et rend impossible l'amenée ou le retrait direct d'un cintre chauffant situé entre d'autres cintres similaires suspendus au même tube.

La présente invention vise à éliminer tous les inconvénients précédemment mentionnés, en fournissant un cintre chauffant, et une installation pour le séchage de vêtements utilisant ce cintre, avec un raccordement des cintres qui soit facilité et rendu plus fiable, tout en permettant un gain de hauteur pour l'installation concernée.

A cet effet, l'invention a pour objet un cintre chauffant, prévu pour être utilisé en association avec une source d'air chaud pulsé, qui est un cintre de structure creuse avec un orifice d'entrée d'air chaud situé dans sa partie haute, et avec plusieurs orifices de sortie d'air chaud répartis notamment sur les deux bras du cintre, ce cintre chauffant étant caractérisé par le fait que l'orifice d'entrée d'air chaud est un orifice situé dans un plan sensiblement vertical, et perpendiculaire au plan général du cintre, cet orifice d'entrée d'air chaud étant ainsi adapté pour être raccordé à une ouverture latérale d'un tube ou d'un caisson de distribution d'air chaud.

Ainsi, l'idée à la base de la présente invention consiste à remplacer l'ouverture d'entrée d'air chaud de l'état de la technique, située dans un plan horizontal, par une ouverture d'entrée d'air chaud « latérale », située dans un plan vertical. La configuration symétrique habituelle d'un tel cintre chauffant est donc remplacée par une configuration dissymétrique.

Grâce à sa conception spécifique, le cintre chauffant objet de l'invention procure les avantages suivants :
- l'accrochage ou le décrochage du cintre chauffant, sur le tube ou le caisson de distribution d'air chaud, est facilité pour l'utilisateur aussi bien sur le plan de la commodité du geste que du point de vue de la visibilité,
- l'accrochage du cintre chauffant est plus fiable, le poids du vêtement suspendu au cintre contribuant au bon verrouillage du cintre sur l'ouverture correspondante du tube ou du caisson de distribution d'air chaud,
- la hauteur totale de l'installation de séchage de vêtements, utilisant de tels cintres, peut être réduite du fait que l'approche et le dégagement des cintres se font dans un mouvement horizontal (et non plus un mouvement vertical),
- le tube ou le caisson de distribution d'air chaud, n'occupant plus une position centrale dans l'installation de séchage, peut être rapproché d'un mur ou du fond d'une armoire de séchage, voire même être appliqué contre ce mur ou ce fond, ce qui dégage de l'espace vers l'avant et contribue aussi à faciliter l'amenée et le retrait du cintre,
- cet espace libre permet aussi l'ajout de tiges-supports pour le séchage de chaussures, de bottes ou de gants, ces tiges-supports étant alimentées en air chaud par le même tube ou caisson que les cintres chauffants, et étant mieux accessibles que si elles occupaient une position basse plus habituelle.

Selon un mode de réalisation préféré du cintre chauffant, objet de l'invention, l'orifice d'entrée d'air chaud est constitué par une extrémité ouverte d'une partie cylindrique, d'axe horizontal ou incliné, prévue au sommet du cintre, l'extrémité opposée de la partie cylindrique étant obturée par une paroi pleine. Le sommet du cintre chauffant possède ainsi une configuration particulière, adaptée à son utilisation mais inutilisable autrement, ce qui incite l'utilisateur à raccrocher le cintre sur le tube ou le caisson de distribution d'air chaud, même si ce cintre ne porte aucun vêtement à sécher.

Selon une caractéristique complémentaire, la partie haute du cintre, comportant l'orifice d'entrée d'air chaud, est reliée aux deux bras de ce cintre par un manchon d'axe sensiblement vertical, comportant des orifices latéraux de sortie d'air chaud pour le séchage du col d'un vêtement suspendu au cintre.

L'invention a aussi pour objet une installation pour le séchage de vêtements par diffusion d'air chaud, du genre penderie, faisant utilisation de cintres chauffants tels que celui précédemment défini, l'installation comprenant un groupe moto-ventilateur et des moyens de chauffage associés, aptes à créer un flux d'air chaud pulsé, ainsi qu'un tube ou un caisson de distribution de cet air chaud pulsé, ledit tube ou caisson de distribution d'air chaud comportant une série d'ouvertures latérales pour le raccordement de cintres chauffants pourvus d'un orifice d'entrée d'air chaud situé dans un plan sensiblement vertical.

L'invention sera mieux comprise à l'aide de la description qui suit, en référence au dessin schématique annexé représentant, à titre d'exemples, des formes de réalisation de ce cintre chauffant et d'une installation pour le séchage de vêtements utilisant de tels cintres chauffants :
Figure 1 est une vue en perspective d'un cintre chauffant conforme à la présente invention,
Figure 2 est une vue de face du cintre chauffant de la figure 1,
Figure 3 est une vue de dessous du cintre chauffant des figures 1 et 2,
Figure 4 est une vue de côté de ce cintre chauffant,
Figure 5 est une vue en perspective illustrant l'accrochage d'un cintre chauffant selon les figures 1 à 4 sur un caisson de distribution d'air chaud,
Figure 6 est une vue en perspective d'une installation pour le séchage de vêtements, faisant utilisation de tels cintres chauffants,
Figure 7 est une vue par l'arrière de l'installation de la figure 6,
Figure 8 est une vue de côté de cette installation pour le séchage de vêtements,
Figure 9 est une vue de face d'un cintre chauffant selon l'invention, dans un autre mode de réalisation,
Figure 10 est une vue de dessus du cintre de la figure 9,
Figure 11 est une vue de côté d'une installation pour le séchage de vêtements, recevant des cintres chauffants selon les figures 9 et 10,
Figure 12 montre le détail de l'accrochage d'un cintre chauffant selon les figures 9 et 10 sur le caisson de distribution d'air chaud.

En se référant d'abord aux figures 1 à 4, on décrit la structure d'un cintre chauffant, désigné dans son ensemble par la référence 2.

Le cintre chauffant 2 comporte deux bras incurvés 3 et 4, symétriques l'un de l'autre par rapport à un axe vertical A. Les deux bras 3 et 4 se raccordent à un manchon 5 disposé suivant l'axe vertical A et dirigé vers le haut.

A son sommet, le manchon 5 est raccordé à une partie haute cylindrique 6, d'axe horizontal B. La partie cylindrique 6, creuse, communique avec le volume intérieur du manchon 5, qui lui-même communique avec l'intérieur des deux bras 3 et 4.

Des orifices de sortie d'air chaud 7 sont prévus sur les faces supérieure et inférieure de chaque bras 3 ou 4. Un autre orifice de sortie d'air chaud 8 est prévu à l'extrémité libre de chaque bras 3 ou 4.

Deux autres orifices de sortie d'air chaud 9 sont prévus, en position latérale, sur le manchon 5.

La partie haute cylindrique 6 possède une extrémité ouverte, constituant un orifice d'entrée d'air chaud 10. L'extrémité opposée de cette partie cylindrique 6 est obturée par une paroi pleine 11.

L'orifice d'entrée d'air chaud 10, de forme circulaire, est situé dans un plan vertical, perpendiculaire au plan général P du cintre 2. Sur le bord de cet orifice 10 sont formés des moyens de raccordement 12, par exemple réalisés sous la forme de moyens de verrouillage du type « à baïonnette ». Le cintre chauffant 2 est ainsi pourvu d'un système d'accrochage latéral.

Comme l'illustre la figure 5, le cintre chauffant 2 ainsi constitué est prévu pour être accroché latéralement sur un caisson 13 de distribution d'air chaud, dont une face latérale 14 est pourvue d'une série d'ouvertures circulaires 15 régulièrement espacées. Comme on le comprend, l'accrochage du cintre chauffant 2 sur une ouverture latérale 15 du caisson 13 est réalisé par un mouvement dont la direction est globalement horizontale, comme symbolisé par la flèche F.

Une fois le cintre chauffant 2 accroché au caisson 13 de distribution d'air chaud, ce cintre chauffant 2 peut assurer la diffusion d'air chaud par ses différents orifices de sortie d'air chaud 7, 8 et 9. L'air chaud sortant par les orifices 7 et 8 des deux bras 3 et 4 est diffusé vers l'intérieur du vêtement suspendu au cintre 2. L'air chaud sortant par les orifices 9 du manchon 5 est dirigé vers la région du col de ce vêtement.

Les figures 6 à 8 représentent une installation complète pour le séchage de vêtements, utilisant des cintres chauffants 2 tels que celui décrit précédemment. L'installation se présente comme une penderie, avec deux montants terminaux 16 munis de pieds 17 respectifs. Les sommets des deux montants terminaux 16 sont reliés par un caisson 13 de distribution d'air chaud, disposé horizontalement. Un groupe moto-ventilateur 18, auquel sont associées des résistances électriques chauffantes, est directement porté par la face supérieure 19 du caisson 13. Le groupe moto-ventilateur 18 produit ainsi de l'air chaud pulsé, qui est distribué par le caisson 13 vers les différents cintres chauffants 2, accrochés sur la face latérale 14 de ce caisson 13.

Dans l'exemple illustré, l'installation comprend encore, directement fixées sur le caisson 13 et alimentées en air chaud pulsé par ce dernier, des tiges-supports 20 creuses sur lesquelles peuvent être placés des accessoires vestimentaires tels que chaussures, bottes ou gants à sécher.

Etant ouverte sur l'extérieur, l'installation représentée aux figures 6 à 8 permet de réduire le temps de séchage des vêtements et autres accessoires, du fait qu'elle ne provoque aucune rétention d'humidité. La position haute du groupe moto-ventilateur 18 évite que de l'eau ne tombe sur ce groupe. On notera aussi qu'il s'agit d'une installation simple, légère et économique.

Les figures 9 à 12 représentent un autre mode de réalisation du cintre chauffant 2, objet de l'invention. Dans cet autre mode de réalisation, la partie haute cylindrique 6 possède un axe C incliné sur l'horizontale, par exemple suivant un angle d'environ 35°. L'extrémité la plus basse de cette partie cylindrique 6 est ouverte et constitue l'orifice d'entrée d'air chaud 10. L'extrémité la plus haute de ladite partie cylindrique 6 est celle obturée par la paroi pleine 11.

Grâce à l'inclinaison de la partie cylindrique 6, et comme le montre plus particulièrement la figure 12, la retenue du cintre chauffant 2 sur une ouverture latérale 15 du caisson 13 de distribution d'air chaud est réalisée par accrochage direct, et dans un mouvement très simple ne nécessitant aucune rotation, contrairement à une solution de raccordement du genre « à baïonnette ».

Comme le montre par ailleurs la figure 11, l'installation recevant les cintres chauffants 2 peut comporter des tiges-supports 20 pour le séchage de chaussures, bottes ou gants placées dans la partie inférieure de cette installation, et non pas sur le caisson 13. Dans ce cas, les tiges-supports 20 sont alimentées en air chaud pulsé, depuis le groupe motoventilateur 18 porté par le caisson 13, au travers des montants terminaux 16 ici réalisés comme des gaines.

Dans une variante non représentée, l'installation peut se présenter comme une armoire de séchage fermée, le caisson de distribution d'air chaud se situant à l'intérieur de l'armoire, notamment vers le fond de celle-ci.

On ne s'éloignerait pas du cadre de l'invention telle que définie par les revendications annexées, en ce qui concerne le cintre chauffant :
- en modifiant la configuration des moyens de raccordement et de verrouillage prévus au niveau de l'orifice d'entrée d'air chaud, ces moyens pouvant être réalisés selon divers principes connus dans le domaine des « raccords rapides »,
- en modifiant le nombre et la répartition des orifices de sortie d'air chaud,
- en complétant le cintre chauffant par tous dispositifs annexes, par exemple par un arceau inférieur pour la suspension d'un pantalon ou d'une serviette à sécher,
- en réalisant le cintre chauffant, et éventuellement ses dispositifs annexes, en toute matière synthétique ou métallique.

De même, l'installation pour le séchage de vêtements, utilisant ce cintre chauffant, peut être équipée de tous systèmes complémentaires, par exemple des clapets automatiques ou à actionnement manuel prévus au niveau des ouvertures latérales de distribution d'air chaud, pour éviter la sortie d'air chaud par l'une de ces ouvertures lorsque le cintre correspondant se trouve momentanément retiré.

## Revendications

1. Cintre chauffant, prévu pour être utilisé en association avec une source d'air chaud pulsé, pour le séchage d'un vêtement suspendu à ce cintre, le cintre (2) étant de structure creuse avec un orifice d'entrée d'air chaud (10) situé dans sa partie haute (6), et avec plusieurs orifices de sortie d'air chaud (7, 8, 9) répartis notamment sur les deux bras (3, 4) du cintre (2), **caractérisé en ce que** l'orifice d'entrée d'air chaud est un orifice (10) situé dans un plan sensiblement vertical, et perpendiculaire au plan général (P) du cintre (2), cet orifice d'entrée d'air chaud (10) étant ainsi adapté pour être raccordé à une ouverture latérale (15) d'un tube ou d'un caisson (13) de distribution d'air chaud.

2. Cintre chauffant selon la revendication 1, **caractérisé en ce que** l'orifice d'entrée d'air chaud (10) est constitué par une extrémité ouverte d'une partie cylindrique (6), d'axe horizontal (B) ou incliné (C), prévue au sommet du cintre (2), l'extrémité opposée de la partie cylindrique (6) étant obturée par une paroi pleine (11).

3. Cintre chauffant selon la revendication 2, **caractérisé en ce que**, dans le cas d'une partie haute cylindrique (6) d'axe horizontal (B), l'orifice d'entrée d'air chaud (10) comporte des moyens de raccordement (12), par exemple réalisés sous la forme de moyens de verrouillage du type à baïonnette.

4. Cintre chauffant selon la revendication 2, **caractérisé en ce que**, dans le cas d'une partie haute cylindrique (6) d'axe incliné (C), l'extrémité la plus basse de cette partie cylindrique (6) est ouverte et constitue l'orifice d'entrée d'air chaud (10), pouvant être directement accrochée sur une ouverture latérale (15) du caisson (13), tandis que l'extrémité la plus haute de ladite partie cylindrique (6) est celle obturée par la paroi pleine (11).

5. Cintre chauffant selon l'une des revendications 1 à 4, **caractérisé en ce que** la partie haute (6) du cintre (2), comportant l'orifice d'entrée d'air chaud (10), est reliée aux deux bras (3, 4) de ce cintre (2) par un manchon (5) d'axe sensiblement vertical (A), comportant des orifices latéraux de sortie d'air chaud (9) pour le séchage du col d'un vêtement suspendu au cintre (2).

6. Installation pour le séchage de vêtements par diffusion d'air chaud, du genre penderie, faisant utilisation de cintres chauffants selon l'une des revendications 1 à 5, l'installation comprenant un groupe moto-ventilateur (18) et des moyens de chauffage associés, aptes à créer un flux d'air chaud pulsé, ainsi qu'un tube ou un caisson (13) de distribution de cet air chaud pulsé, **caractérisée en ce que** ledit tube ou caisson (13) de distribution d'air chaud comporte une série d'ouvertures latérales (15) pour le raccordement de cintres chauffants (2) pourvus d'un orifice d'entrée d'air chaud (10) situé dans un plan sensiblement vertical.

7. Installation pour le séchage de vêtements selon la revendication 6, **caractérisée en ce que** des tiges-supports (20) pour le séchage de chaussures, bottes ou gants sont fixées sur le tube ou caisson (13) de distribution d'air chaud, et sont alimentées en air chaud par ce tube ou caisson (13).
